# DEMANDE DE BREVET EUROPEEN

(11) **EP 1 228 981 A1**
(43) Date de publication de la demande: **07.08.2002**
(21) Numéro de dépôt: 01410013.5
(22) Date de dépôt: 31.01.2001
(51) Int. Cl.: B65D 77/28

(54) **Recipient muni d'un dispositif d'extraction automatique d'une paille**

(71) Demandeur: Prieto, Dany, 2900 Porrentruy (CH)
(72) Inventeur: Prieto, Dany, 2900 Porrentruy (CH)
(74) Mandataire: Gasquet, Denis

(57) **Abrégé**

Récipient (1) du type constitué par un récipient (2) fermé par un couvercle (3), serti sur la bordure supérieure du récipient proprement dit, dont le couvercle (3) comprend un anneau poussoir ou levier d'ouverture (5) destiné à provoquer l'enfoncement d'une languette ou capsule prédécoupée, et qui comprend un dispositif d'extraction (4) de paille (10), caractérisé en ce qu'il comprend deux languettes ou capsules prédécoupées (6, 7), une première languette ou capsule (6) destinée à créer une première ouverture par laquelle la paille fera saillie si l'utilisateur a décidé d'ouvrir la boîte par cette première ouverture, et une deuxième languette ou capsule (7) destinée à créer une deuxième ouverture non disposée à l'endroit où fera saillie la paille mais par laquelle l'utilisateur pourra boire et/ou vider la canette sans l'usage de la paille si l'utilisateur en a décidé ainsi en provoquant l'ouverture de cette deuxième ouverture.

## Description

La présente invention concerne un récipient muni d'un dispositif permettant l'absorption d'une boisson de façon hygiénique évitant que le consommateur ne pose les lèvres sur une partie externe dudit récipient et plus particulièrement un récipient du type dit « cannette » qui comprend un dispositif d'extraction automatique d'une paille lors de son ouverture. Il existe sur le marché de nombreux types de récipients : bouteilles plastiques, bouteilles en verre, canettes métalliques, emballages cartonnés pouvant avoir des formes diverses permettant le conditionnement de tout type de produits liquides alimentaires.

Ces différents récipients présentent l'inconvénient pour l'utilisateur d'être soit peu hygiéniques lorsque l'on veut boire à même le récipient, soit peu pratiques selon la forme et la dimension du goulot, voire la forme même du récipient.

Dans le cas particulier des canettes métalliques ou des emballages cartonnés utilisés pour des boissons diverses et variées du type bières, boissons gazeuses, jus de fruit ou lait, ceux-ci sont très peu hygiéniques. En effet, depuis leurs lieux de production au moment où la boisson a été conditionnée, ceux-ci sont transportés et déchargés sans aucune mesure d'hygiène spécifique puis vendus au consommateur par un détaillant qui les stocke sans précaution d'hygiène particulière et les manipule manuellement. Au cours de ces différentes manipulations, il peut se déposer sur les parois des récipients divers microbes, virus, bactéries ou poussières que le consommateur absorbera lorsqu'il apposera ses lèvres au récipient.

Par ailleurs, dans le cas particulier de canettes métalliques et indépendamment des problèmes d'hygiène, le consommateur peut être gêné lors de l'absorption de la boisson par des problèmes d'écoulement intempestif provoquant le plus souvent des tâches sur ses habits.

Afin d'éviter les inconvénients précédemment évoqués, il a été imaginé un dispositif destiné à équiper les boîtes métalliques que l'on décapsule à l'aide d'un levier qui enfonce ladite capsule dans la boîte, dispositif selon lequel une paille sort automatiquement et fait saillie lors de l'ouverture.

Ce type de dispositif est, par exemple, celui décrit dans les demandes de brevet françaises n° 9716421 et n° 9911190.

Ainsi, selon l'invention, le récipient est du type constitué par un récipient fermé par un couvercle, serti sur la bordure supérieure du récipient proprement dit, dont le couvercle comprend un anneau poussoir ou levier d'ouverture destiné à provoquer l'enfoncement d'une languette ou capsule prédécoupée, et est caractérisé en ce qu'il comprend deux languettes ou capsules prédécoupées, une première languette ou capsule destinée à créer une première ouverture par laquelle la paille fera saillie si l'utilisateur a décidé d'ouvrir la boîte par cette première ouverture, et une deuxième languette ou capsule destinée à créer une deuxième ouverture non disposée à l'endroit où fera saillie la paille mais par laquelle l'utilisateur pourra boire et/ou vider la canette sans l'usage de la paille si l'utilisateur en a décidé ainsi en provoquant l'ouverture de cette deuxième ouverture.

Selon une caractéristique complémentaire, la première languette ou capsule prédécoupée et la deuxième languette ou capsule prédécoupée sont de dimensions identiques.

Selon une variante, la première languette ou capsule prédécoupée et la deuxième languette ou capsule prédécoupée sont de dimensions différentes et, par exemple, la première languette ou capsule prédécoupée est plus petite que la deuxième languette ou capsule prédécoupée.

D'autres caractéristiques et avantages de l'invention se dégageront de la description qui va suivre en regard des dessins annexés qui ne sont donnés qu'à titre d'exemples non limitatifs.

La figure 1 est une vue extérieure d'une canette de l'invention en position fermée, avant son ouverture.

La figure 2 illustre en vue de dessus un premier mode de réalisation d'un couvercle d'une canette selon l'invention.

La figure 3 est une représentation en vue de dessus d'un deuxième mode de réalisation d'un couvercle d'une canette selon l'invention.

La figure 4 illustre une canette ayant été ouverte par sa première ouverture avec la paille qui fait saillie.

La figure 5 illustre une canette ayant été ouverte par sa deuxième ouverture, sans que la paille fasse saillie.

La boîte métallique selon l'invention et portant la référence générale (1) appelée communément « canette » est constituée de façon connue en soi par un récipient (2) fermé par un couvercle (3), serti sur la bordure supérieure périphérique du récipient proprement dit, et dont l'ouverture de façon connue en soi est réalisée par une languette prédécoupée activée vers l'intérieur par un anneau poussoir.

Selon une des caractéristiques de l'invention, la canette comprend un dispositif d'extraction (4) comme, par exemple, celui décrit dans les demandes de brevet déposées par le déposant de la présente invention, sous les n° 9716421 et n° 99 1190 ou tout autre dispositif du genre.

Le dispositif d'extraction (4), comprend, par exemple, un bras de retenue (40) déformable élastiquement dont l'extrémité retient une paille (10), ledit bras étant solidaire d'une portion d'anneau ou d'un anneau circulaire pris en sandwich lors du sertissage du couvercle entre ce dernier et le récipient proprement dit et plus précisément sa bordure supérieure périphérique. L'anneau avec son bras de retenue de paille réalisé en matériau élastique déformable et le bras ainsi relié à son anneau est mis en tension vers le bas lors de la fermeture de la cannette. Ainsi, dès l'ouverture de l'ouverture correspondante, il y aura libération du bras et la paille fera alors saillie hors de la cannette.

Le couvercle (3) comprend, de façon connue en soi, un anneau poussoir ou levier d'ouverture (5), tandis qu'il comprend selon l'invention deux languettes ou capsules prédécoupées (6, 7), à savoir, une première languette ou capsule (6) destinée à créer une première ouverture (8) par laquelle la paille fera saillie si l'utilisateur a décidé d'ouvrir la boîte par cette première ouverture, et une deuxième languette ou capsule (7) destinée à créer une deuxième ouverture (9) non disposée à l'endroit où fera saillie la paille mais par laquelle l'utilisateur pourra boire et/ou vider la canette de façon classique sans l'usage de la paille si l'utilisateur en a décidé ainsi en provoquant l'ouverture de cette deuxième ouverture (9).

Selon le mode d'exécution illustré à la figure 2, la première languette ou capsule prédécoupée (6) et la deuxième languette ou capsule prédécoupée (7) sont de dimensions identiques.

Selon le mode d'exécution illustré à la figure 3, la première languette ou capsule prédécoupée (6) et la deuxième languette ou capsule prédécoupée (7) sont de dimensions différentes. Par exemple, la première languette ou capsule prédécoupée (6) est plus petite que la deuxième languette ou capsule prédécoupée (7).

Les deux languettes ou capsules prédécoupées (6, 7) sont, par exemple, telles que leurs axes généraux (XX') et (YY') sont convergents pour former un angle obtus d'environ 140°, mais il pourrait en être autrement.

Ainsi, l'utilisateur pourra choisir son mode d'ouverture, soit par enfoncement de la première languette ou capsule prédécoupée (6), comme cela est illustré à la figure 4, auquel cas la paille fera saillie hors de l'ouverture correspondante (8), soit par enfoncement de la deuxième languette ou capsule prédécoupée (7), comme cela est illustré à la figure 5, auquel cas il sera en présence d'une canette tout à fait classique sans paille.

On a, bien entendu, compris que le dispositif d'extraction de paille doit être mis en place dans la cannette, de façon à ce que la paille (10) fasse saillie par l'ouverture correspondante (8) destinée à cet effet.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Récipient (1) du type constitué par un récipient (2) fermé par un couvercle (3), serti sur la bordure supérieure du récipient proprement dit, dont le couvercle (3) comprend un anneau poussoir ou levier d'ouverture (5) destiné à provoquer l'enfoncement d'une languette ou capsule prédécoupée, et qui comprend un dispositif d'extraction (4) de paille (10), **caractérisé en ce qu'**il comprend deux languettes ou capsules prédécoupées (6, 7), une première languette ou capsule (6) destinée à créer une première ouverture (8) par laquelle la paille fera saillie si l'utilisateur a décidé d'ouvrir la boîte par cette première ouverture, et une deuxième languette ou capsule (7) destinée à créer une deuxième ouverture (9) non disposée à l'endroit où fera saillie la paille mais par laquelle l'utilisateur pourra boire et/ou vider la canette sans l'usage de la paille si l'utilisateur en a décidé ainsi en provoquant l'ouverture de cette deuxième ouverture (9).

2. Récipient (1) selon la revendication 1, **caractérisé en ce que** la première languette ou capsule prédécoupée (6) et la deuxième languette ou capsule prédécoupée (7) sont de dimensions identiques.

3. Récipient (1) selon la revendication 1, **caractérisé en ce que** la première languette ou capsule prédécoupée (6) et la deuxième languette ou capsule prédécoupée (7) sont de dimensions différentes.

4. Récipient (1) selon la revendication 3, **caractérisé en ce que** la première languette ou capsule prédécoupée (6) est plus petite que la deuxième languette ou capsule prédécoupée (7).

5. Récipient (1) selon l'une quelconque des revendications précédentes, **caractérisé en ce que** le dispositif d'extraction de paille (4) comprend un bras de retenue (40) de la paille (10), ledit bras étant réalisé en matériau élastique déformable et mis en tension lors de la fermeture de la cannette afin que, lors de l'ouverture correspondante (8), la paille fasse alors saillie hors de la cannette par la libération du bras.
